# EUROPÄISCHE PATENTANMELDUNG

(11) **EP 3 584 214 A1**
(43) Veröffentlichungstag der Anmeldung: **25.12.2019**
(21) Anmeldenummer: 18178320.0
(22) Anmeldetag: 18.06.2018
(51) Int. Cl.: B67D 1/00, B67D 1/08, B67D 1/12

(54) **VORRICHTUNG ZUR AUSGABE EINES MISCHGETRÄNKS**

(71) Anmelder: TBT Technisches Büro für Elektronik Gesellschaft m.b.H., 1230 Wien (AT)
(72) Erfinder: Lausch-Tichawa, Michael, 1230 Wien (AT); Lausch-Waas, Andreas, 1230 Wien (AT)
(74) Vertreter: KLIMENT & HENHAPEL

(57) **Zusammenfassung**

Vorrichtung (1) zur Ausgabe eines Getränks, umfassend mindestens ein Behältnis (2) für mindestens eine erste Flüssigkeit und eine Zuleitung (3) für eine zweite Flüssigkeit. Erfindungsgemäß ist vorgesehen, dass die Zuleitung in ein steuerbares Sperrventil (6) mündet, wobei das Sperrventil fluidisch mit einem Mischer (5) verbunden ist, dass mindestens eine steuerbare Dosierpumpe (4) vorgesehen ist, die in einer Förderrichtung (9) betreibbar ist, dass ein Drucksensor (7) zur Messung des Drucks der zweiten Flüssigkeit in der Zuleitung vorgesehen ist, und dass eine Regel- und Steuereinheit (8) vorgesehen ist, die mit der Dosierpumpe, dem Drucksensor und dem Sperrventil wirkverbunden ist und die dazu eingerichtet ist, bei einer Signalisierung der Ausgabe bis zu einer Signalisierung der Beendigung der Ausgabe das Sperrventil zu öffnen und offen zu halten, mittels Messdaten des Drucksensors eine Fließgeschwindigkeit der zweiten Flüssigkeit zu errechnen und die Dosierpumpe so zu regeln, dass ein Mischungsverhältnis zwischen der ersten Flüssigkeit und der zweiten Flüssigkeit einem bestimmten Wert entspricht.

## Beschreibung

### GEBIET DER ERFINDUNG

Die vorliegende Erfindung betrifft eine Vorrichtung zur Ausgabe eines Getränks, die Vorrichtung umfassend mindestens ein Behältnis für eine erste Flüssigkeit, insbesondere für ein Getränkekonzentrat, und eine Zuleitung für eine zweite Flüssigkeit, insbesondere für Wasser oder Sodawasser.

### STAND DER TECHNIK

Bei Getränkeausschankanlagen wird grundsätzlich unterschieden zwischen Premix-Systemen und Postmix-Systemen zur Ausschank eines Getränks in ein Auffangbehältnis, typischerweise in ein Glas, das während des Ausschenkens unter einem Zapfhahn angeordnet ist bzw. wird. Bei den Premix-Systemen kommt ein fertiges Getränk zur Ausschank. Bei Postmix-Systemen wird das auszuschenkende Getränk aus einem Getränkekonzentrat (z.B. ein Sirup) und Wasser bzw. Sodawasser während des Ausschankvorganges gemischt. Das Mischungsverhältnis liegt typischerweise im Bereich von 1 zu 5 bis 1 zu 10 Teilen Konzentrat und Wasser bzw. Sodawasser. Das Ausmischen von Konzentrat und Wasser bzw. Sodawasser erfolgt zumeist im Zapfhahn (im Folgenden auch als Postmix-Hahn bezeichnet). Der Vorzug der Postmix-Anlagen besteht in geringerer Lagerhaltung, geringerem Transportaufwand, längerer Haltbarkeit der Produkte und damit in insgesamt niedrigeren Kosten. Allerdings ist zur Ausschank eine komplexere Anlage erforderlich als bei einem Premix-System, welches nur einer Kühlung und eines Ventils bedarf.

Die Versorgung mit Getränkekonzentrat erfolgt bei bekannten Postmix-Systemen entweder über Container oder über sog. Bag-in-Boxen. Aus dem Stand der Technik sind hierbei die folgenden drei Varianten bekannt:
i) Wird das Getränkekonzentrat über Container versorgt, so erfolgt der Fluss, d.h. die Förderung des Getränkekonzentrats, über Druck, der mittels CO₂ erzeugt wird. Dieser Förderduck wird über einen Druckregler eingestellt.
ii) Das modernere Konzept ist die Bag-in-Box. Hier erfolgt der Fluss über pneumatische oder elektrische Pumpen. Im Falle der pneumatischen Pumpen wird der Konzentrat-Förderdruck über einen Druckregler des Luftkreises eingestellt.
iii) Im Falle der elektrischen Pumpen gibt es eine Steuerung mit einem Druckschalter mit Hysterese.

In allen diesen Fällen i)-iii) handelt es sich um eine reine Vorwärts-Steuerung ohne Regelung. Die tatsächlich geförderte Menge an Getränkekonzentrat wird aber nicht gesteuert, da die Viskosität des Getränkekonzentrates nicht konstant ist.

Um das Mischungsverhältnis zwischen Getränkekonzentrat und Wasser bzw. Sodawasser zu regeln, sind aus dem Stand der Technik die folgenden drei Konzepte bekannt:
a) Sog. "Flow-Control": Sowohl der Wasser-/Sodawasser-Pfad als auch der Getränkekonzentrat-Pfad werden jeweils mit einem mechanischen Druckregler ausgerüstet. Dieser Druckregler ist durch einen keramischen Zylinder mit einem federbelasteten keramischen Kolben ausgeführt, wobei mechanisch auf ein Gleichgewicht zwischen einem einstellbaren Federdruck und dem Flüssigkeitsdruck geregelt wird. Dadurch wird sowohl beim Wasser bzw. Sodawasser als auch beim Getränkekonzentrat auf konstanten Druck geregelt, wodurch das Mischungsverhältnis konstant sein sollte. Schwachpunkt dieser Lösung ist die Anfälligkeit des Systems für Verschmutzungen, wie z.B. abgeschiedener Zucker oder Fruchtanteile, sowie die Außerachtlassung der schwankenden Viskosität des Getränkekonzentrats (da nur auf Druck geregelt wird), was zu signifikanten Abweichungen vom gewünschten Mischungsverhältnis führen kann.
b) Proportionalpumpe: Die Proportionalpumpe hat ein starres Übersetzungsverhältnis zwischen zwei Pumpeneinheiten. Das durchfließende Wasser bzw. Sodawasser dreht die Pumpe, die das Getränkekonzentrat fördert. Das Verfahren ist sehr genau, hat aber den Nachteil, dass keinerlei Spielraum für die Einstellung des Verhältnisses Wasser bzw. Sodawasser zu Getränkekonzentrat besteht.
c) Messturbine: Im Postmix-Hahn ist eine Messturbine angeordnet, durch die das Wasser bzw. Sodawasser fließt. Auf diese Weise wird bei der Ausgabe die durchgeflossene Menge an Wasser bzw. Sodawasser laufend bestimmt. Nachdem eine bestimmte Menge an Wasser bzw. Sodawasser durchgeflossen ist, wird mittels eines Kolbens ein Zylinder entleert, in dem Getränkekonzentrat angeordnet ist. D.h. es wird eine definierte Menge an Getränkekonzentrat, entsprechend dem Zylindervolumen, durch den Kolben aus dem Zylinder ausgeschoben und zugemischt. Die Nachteile dieses Systems bzw. Verfahrens sind die Folgenden: Es kommt unvermeidlich zu einer starken Geräuschentwicklung beim Entleeren des Zylinders, konkret ist bei jedem Ausgabevorgang ein typisches "Klack-Klack" zu hören. Quantisierungsfehler können auftreten, wenn z.B. nach dem Zumischen des Getränkekonzentrats nochmals eine so geringe Menge an Wasser bzw. Sodawasser nachgeschenkt wird, dass es nicht erneut zu einer Zumischung des Getränkekonzentrats kommt - somit ist im Auffangbehältnis bzw. Glas letztendlich ein zu stark verdünntes Getränk. Es ist kein kontinuierlicher, sondern nur ein stoßweiser Betrieb möglich. Die Messturbine ist eine mechanische Komponente zur Durchflussmessung und damit fehler- bzw. störungsanfällig.

### AUFGABE DER ERFINDUNG

Es ist daher Aufgabe der vorliegenden Erfindung eine Vorrichtung zur Ausgabe eines Getränks nach der Art eines Postmix-Systems zur Verfügung zu stellen, die die oben genannten Nachteile vermeidet.

### DARSTELLUNG DER ERFINDUNG

Zur Lösung der genannten Aufgabe ist es bei einer Vorrichtung zur Ausgabe eines Getränks, die Vorrichtung umfassend mindestens ein Behältnis für mindestens eine erste Flüssigkeit, insbesondere für ein Getränkekonzentrat, und eine Zuleitung für eine zweite Flüssigkeit, insbesondere für Wasser oder Sodawasser, erfindungsgemäß vorgesehen, dass die Zuleitung in ein steuerbares Sperrventil mündet, wobei das Sperrventil fluidisch mit einem Mischer verbunden ist, dass mindestens eine steuerbare Dosierpumpe vorgesehen ist, die in einer Förderrichtung betreibbar ist, um die erste Flüssigkeit aus dem Behältnis in den Mischer zu pumpen, dass ein Drucksensor zur Messung des Drucks der zweiten Flüssigkeit in der Zuleitung vorgesehen ist, und dass eine Regel- und Steuereinheit vorgesehen ist, die mit der Dosierpumpe, dem Drucksensor und dem Sperrventil wirkverbunden ist und die dazu eingerichtet ist, bei einer Signalisierung der Ausgabe des Getränks bis zu einer Signalisierung der Beendigung der Ausgabe des Getränks das Sperrventil zu öffnen und offen zu halten, mittels Messdaten des Drucksensors eine Fließgeschwindigkeit der zweiten Flüssigkeit zu errechnen und die Dosierpumpe so zu regeln, dass ein Mischungsverhältnis zwischen der ersten Flüssigkeit und der zweiten Flüssigkeit einem bestimmten, vorzugsweise vorgebbaren, Wert entspricht.

Grundsätzlich ist festzuhalten, dass die Vorrichtung geeignet zur Ausgabe eines Getränks ist, jedoch selbstverständlich auch zur Ausgabe von ungenießbaren Flüssigkeiten bzw. Flüssigkeitsgemischen geeignet ist.

Sofern es sich bei der mindestens einen ersten Flüssigkeit um mindestens ein Getränkekonzentrat handelt, liegt dieses vorzugsweise in Form mindestens eines Sirups vor.

Prinzipiell wäre es auch denkbar, mehrere erste Flüssigkeiten, insbesondere mehrere verschiedene erste Flüssigkeiten, mittels der erfindungsgemäßen Vorrichtung mit der zweiten Flüssigkeit zu mischen und auszugeben. Insbesondere können mehrere, vorzugsweise verschiedene, Getränkekonzentrate bzw. Sirupe mit der zweiten Flüssigkeit, vorzugsweise Wasser oder Sodawasser, gemischt und ausgegeben werden. Die ersten Flüssigkeiten können dabei in mehreren Behältnissen angeordnet sein und mittels mehrerer Dosierpumpen aus den Behältnissen zum bzw. in den Mischer gefördert werden.

Im Mischer kommt es zu einer Durchmischung der mindestens einen ersten Flüssigkeit und der zweiten Flüssigkeit. Je nach Ausführung des Mischers kann das Flüssigkeitsgemisch, insbesondere Getränk, direkt aus dem Mischer ausgegeben werden oder aus einem dem Mischer nachgeschalteten Element, insbesondere Zapfhahn. Letzteres kann beispielsweise dann der Fall sein, wenn der Mischer als hinreichend große Mischkammer ausgebildet ist, um bereits in der Mischkammer das gewünschte Mischungsverhältnis einzustellen.

Die Zuleitung für die zweite Flüssigkeit kann in an sich bekannter Weise ausgebildet sein, beispielsweise als Schlauch. Ebenso kann die fluidische Verbindung des Sperrventils mit dem Mischer durch einen Schlauch ausgebildet sein. Weiters kann das mindestens eine Behältnis mit der mindestens einen Dosierpumpe über mindestens einen Schlauch (fluidisch) verbunden sein. Schließlich kann auch die mindestens eine Dosierpumpe mit dem Mischer über mindestens einen Schlauch (fluidisch) verbunden sein.

Im Falle von Wasser bzw. Sodawasser als zweiter Flüssigkeit ist die Zuleitung typischerweise mit einer Wasser- bzw. Sodawasserquelle verbunden, beispielsweise mit einem Trinkwasseranschluss in einem Gebäude, in dem die Vorrichtung betrieben wird.

Mittels der mindestens einen Dosierpumpe ist die mindestens eine erste Flüssigkeit aus dem mindestens einen Behältnis in den Mischer pumpbar. Grundsätzlich kommen unterschiedlichste bekannte Dosierpumpen für die erfindungsgemäße Vorrichtung in Frage, z.B. Hubkolbenpumpen, Schlauchpumpen, Membranpumpen, Zahnradpumpen, Exzenterschneckenpumpen oder andere Verdrängerpumpen.

Die Steuerung der jeweiligen Dosierpumpe erfolgt dabei typischerweise so, dass eine Drehzahl eines, vorzugsweise elektrischen, Antriebsmotors der Dosierpumpe gesteuert bzw. geregelt wird.

Beim Drucksensor handelt es sich um einen an sich bekannten Druck-Messwertumformer, beispielsweise auf Halbleiterbasis. Vorzugsweise ist der Drucksensor als Relativdrucksensor ausgelegt, der den Druck in der Zuleitung gegenüber dem Atmosphärendruck bestimmt. Der Drucksensor ist typischerweise dem Sperrventil vorgeschaltet, kann diesem aber auch nachgeschaltet sein.

Die Wirkverbindung zwischen der Regel- und Steuereinheit einerseits und der Dosierpumpe, dem Drucksensor und dem Sperrventil andererseits kann sowohl über elektrische Leitungen (also drahtgebunden) als auch drahtlos (über Funk, z.B. WLAN) verwirklicht sein. Über besagte Wirkverbindung kann die Regel- und Steuereinheit zumindest Steuersignale an die Dosierpumpe und das Sperrventil senden und Daten vom Drucksensor empfangen. Vorzugsweise kann die Regel- und Steuereinheit über die Wirkverbindung auch Daten von der Dosierpumpe (z.B. Informationen über eine Drehzahl eines elektrischen Antriebsmotors der Dosierpumpe) und/oder vom Sperrventil (z.B. aktueller Zustand des Sperrventils) empfangen und/oder Daten an den Drucksensor senden (um z.B. dessen Messbereich einzustellen).

Die Signalisierung der Ausgabe des Getränks bzw. der Beendigung der Ausgabe des Getränks kann z.B. erfolgen, wenn ein Benutzer einen Start-Knopf betätigt, um die Ausgabe des Getränks zu starten bzw. wenn der Benutzer einen Ende-Knopf betätigt, um die Ausgabe des Getränks zu beenden. Ein weiteres Beispiel wäre, dass die Signalisierung der Ausgabe des Getränks erfolgt, wenn der Benutzer einen Druckknopf betätigt, um die Ausgabe des Getränks zu starten, und dass die Signalisierung der Beendigung der Ausgabe des Getränks erfolgt, wenn der Benutzer den Druckknopf auslässt bzw. nicht mehr betätigt, um die Ausgabe des Getränks zu beenden.

Mindestens eine Signalleitung zwischen dem jeweiligen Betätigungselement (d.h. beispielsweise dem Start-Knopf, dem Ende-Knopf oder dem Druckknopf) und der Regel- und Steuereinheit kann wiederum durch eine elektrische Leitung (also drahtgebunden) oder drahtlos ausgebildet sein.

Sofern die Viskosität der zweiten Flüssigkeit annähernd konstant angenommen werden kann, lässt sich aufgrund der bekannten geometrischen Verhältnisse in der Zuleitung bzw. im Sperrventil bzw. in der fluidischen Verbindung zwischen Sperrventil und Mischer aus dem gemessenen Druck zuverlässig die Fließgeschwindigkeit errechnen und damit natürlich auch unmittelbar auf das Volumen und/oder das Volumen pro Zeit bzw. die Durchflussrate der zweiten Flüssigkeit schließen. Im Falle von Getränkekonzentrat bzw. Sirup als erste Flüssigkeit und Wasser oder Sodawasser als zweite Flüssigkeit kann die Viskosität des Wassers bzw. Sodawassers - im Gegensatz zur Viskosität des Getränkekonzentrats - als annähernd konstant angenommen werden.

Durch die Regelung der Dosierpumpe - und damit der geförderten Menge an erster Flüssigkeit - kann unabhängig von der tatsächlichen Viskosität der ersten Flüssigkeit (also auch bei schwankender Viskosität der ersten Flüssigkeit) zuverlässig die richtige Menge an erster Flüssigkeit beigemischt werden, um das gewünschte Mischungsverhältnis zu erhalten. Dieses Mischungsverhältnis stellt sich jedenfalls in einem Auffangbehältnis, insbesondere in einem Glas, ein, wenn dieses zunächst im leeren Zustand gewesen ist und mittels der erfindungsgemäßen Vorrichtung das Flüssigkeitsgemisch bzw. Getränk in das Auffangbehältnis ausgegeben worden ist.

Das Mischungsverhältnis kann fix in der Regel- und Steuereinheit bzw. in einem Speicher von dieser hinterlegt sein. Wenn das Mischungsverhältnis vorgebbar ist, kann das Mischungsverhältnis in der Regel- und Steuereinheit bzw. in deren Speicher hinterlegbar sein.

Im Falle eines Sirups als erster Flüssigkeit und Wasser oder Sodawasser als zweiter Flüssigkeit liegen typische Mischungsverhältnisse von Sirup:Wasser oder Sirup:Sodawasser im Bereich von 1:10 bis 1:5.

Die sich aus der erfindungsgemäßen Vorrichtung ergebenden Vorteile sind mannigfaltig: Beispielsweise ist kein eigenes Sperrventil für die mindestens eine erste Flüssigkeit bzw. das Getränkekonzentrat erforderlich. Die Einstellung des Mischungsverhältnisses kann bequem mittels der Regel- und Steuereinheit vorgenommen werden, insbesondere indem über entsprechende Software (z.B. über eine von einem Smartphone aus bedienbare App, wobei sich das Smartphone drahtlos, z.B. über Bluetooth, mit der Regel- und Steuereinheit verbinden kann) das gewünschte Mischungsverhältnis im Speicher der Regel- und Steuereinheit hinterlegt wird. Weiters ist keine externe Förderpumpe für die mindestens eine erste Flüssigkeit bzw. das Getränkekonzentrat erforderlich, da mit der mindestens einen Dosierpumpe die mindestens eine erste Flüssigkeit gefördert wird. Weiters besteht z.B. gegenüber der bekannten "Flow-Control"-Lösung kein Erfordernis einer aufwendigen Reinigung eines mechanischen Druckreglers, da erfindungsgemäß lediglich der Druck der zweiten Flüssigkeit gemessen (nicht jedoch geregelt) wird. Weiters kann die Ausmischung bzw. das Ausschenken der Flüssigkeitsmischung, insbesondere des Getränks, prinzipiell kontinuierlich erfolgen. Hiermit geht einher, dass bei Verwendung der erfindungsgemäßen Vorrichtung praktisch keine bzw. nur vernachlässigbare Quantisierungsfehler auftreten.

Grundsätzlich wird die Dosierpumpe bei Signalisierung der Beendigung der Ausgabe des Getränks von der Regel- und Steuereinheit angehalten, um die Ausgabe zu stoppen. Bei einer bevorzugten Ausführungsform der erfindungsgemäßen Vorrichtung ist vorgesehen, dass die Regel- und Steuereinheit dazu eingerichtet ist, bei der Signalisierung der Beendigung der Ausgabe des Getränks die mindestens eine Dosierpumpe entgegen der Förderrichtung zu betreiben, um die mindestens eine erste Flüssigkeit, die noch im Mischer vorhanden ist, aus dem Mischer zu saugen. Durch dieses Zurücksaugen unmittelbar nach dem Signal zur Beendigung der Ausgabe wird verhindert, dass die mindestens eine erste Flüssigkeit aus dem Mischer nach der Ausgabe noch in das Auffangbehältnis gelangen kann, wodurch das Mischungsverhältnis verfälscht werden könnte. Vorzugsweise wird hierbei solange gesaugt, bis keine erste Flüssigkeit mehr im Mischer ist.

Grundsätzlich ist das Sperrventil mittels der Regel- und Steuereinheit nur von (unmittelbar nach) der Signalisierung der Ausgabe des Getränks bis (unmittelbar nach) der Signalisierung der Beendigung der Ausgabe des Getränks geöffnet und ansonsten geschlossen. Bei einer bevorzugten Ausführungsform der erfindungsgemäßen Vorrichtung ist vorgesehen, dass die Regel- und Steuereinheit dazu eingerichtet ist, bei der Signalisierung der Beendigung der Ausgabe des Getränks das Sperrventil erst nach einer Reinigungszeit zu schließen, um den Mischer mit der zweiten Flüssigkeit zu spülen. Dies dient der Reinigung des Mischers. Für die Reinigung eignet sich Wasser oder Sodawasser als zweite Flüssigkeit besonders gut, es sind aber natürlich auch andere zweite Flüssigkeiten denkbar, die eine gewisse Reinigungswirkung haben. Vorzugsweise findet das Reinigen in Kombination mit dem oben geschilderten Zurücksaugen der mindestens einen ersten Flüssigkeit statt, das Reinigen kann aber auch ohne das Zurücksaugen erfolgen.

Das Reinigen kann somit nach jeder Ausgabe des Flüssigkeitsgemischs bzw. Getränks automatisch erfolgen.

Bei einer besonders bevorzugten Ausführungsform der erfindungsgemäßen Vorrichtung ist vorgesehen, dass die Reinigungszeit in einem Bereich von 0,1 s bis 0,3 s ist. Typischerweise wird 0,2 s gespült. Durch den genannten Bereich der Reinigungszeit wird grundsätzlich eine optimale Reinigung erzielt, ohne das Mischungsverhältnis nennenswert zu verfälschen.

Vorzugsweise kann die Reinigungszeit produktspezifisch, insbesondere nach Gesichtspunkten des Farbstoff- und/oder Zuckergehalts, gewählt und im Speicher der Regel- und Steuereinheit hinterlegt werden.

Besonders bevorzugt kann die Reinigungszeit von der Regel- und Steuereinheit (durch entsprechende Programmierung bzw. Software), insbesondere bei der Regelung der Dosierpumpe, berücksichtigt werden, um das Mischungsverhältnis konstant auf dem gewünschten Wert zu halten.

Bei einer bevorzugten Ausführungsform der erfindungsgemäßen Vorrichtung ist vorgesehen, dass die Regel- und Steuereinheit dazu eingerichtet ist, die Drehzahl eines elektrischen Antriebsmotors der mindestens einen Dosierpumpe durch Erfassung der Strommodulation des Antriebsmotors zu bestimmen. Auf diese Weise können beliebige Dosierpumpen eingesetzt werden, da eine Regelung mittels der Regel- und Steuereinheit stattfinden kann, selbst wenn die jeweilige Dosierpumpe nicht dafür ausgelegt ist, Informationen über die aktuelle Drehzahl an einen Empfänger (hier die Regel- und Steuereinheit) zu senden. Entsprechend kostengünstig kann die jeweilige Dosierpumpe gewählt werden.

Bei einer bevorzugten Ausführungsform der erfindungsgemäßen Vorrichtung ist vorgesehen, dass als die mindestens eine Dosierpumpe mindestens eine Schlauchpumpe vorgesehen ist. Diese ist im Hinblick auf unterschiedlichste zu fördernde erste Flüssigkeiten besonders universell einsetzbar, ist leicht reinigbar/sterilisierbar, trockenlaufsicher und weist einen geringen Wartungsaufwand auf. Zudem wird eine gleichmäßige, relativ stoßfreie Förderung gewährleistet und ist die Schlauchpumpe darüberhinaus selbstsperrend. Im Hinblick auf Getränkekonzentrate bzw. Sirupe als erste Flüssigkeiten ist die Schlauchpumpe besonders vorteilhaft, da auch relativ kleine Fördermengen sehr genau dosiert werden können und die Förderung von höherviskosen bzw. dickflüssigen Medien unproblematisch ist.

Bei einer bevorzugten Ausführungsform der erfindungsgemäßen Vorrichtung ist vorgesehen, dass als der Mischer eine Auslauftülle vorgesehen ist. Dies stellt eine konstruktiv besonders einfache Lösung dar. In diesem Fall wird das Flüssigkeitsgemisch bzw. Getränk direkt aus dem Mischer, vorzugsweise ins Auffangbehältnis, ausgegeben. Die Auslauftülle bildet dabei typischerweise einen Endabschnitt eines Zapfhahns bzw. Postmix-Hahns aus.

Grundsätzlich kann mittels der mindestens einen Dosierpumpe die mindestens eine erste Flüssigkeit aus unterschiedlichsten Behältnissen gefördert bzw. gepumpt werden. Bei einer bevorzugten Ausführungsform der erfindungsgemäßen Vorrichtung ist vorgesehen, dass als das mindestens eine Behältnis mindestens eine Bag-in-Box vorgesehen ist. Vorteilhaft ist hierbei die gute Haltbarkeit der in der Bag-in-Box befindlichen ersten Flüssigkeit, da auch beim Ausschenken bzw. beim Auspumpen praktisch keine Luft mit der in der Bag-in-Box befindlichen ersten Flüssigkeit in Verbindung kommen kann. Zudem erweist sich die Bag-in-Box aufgrund des geringen Volumens günstig im Hinblick auf Transport und Lagerung. Schließlich kann die Bag-in-Box platzsparend entsorgt werden, wobei der Beutel ("Bag") und die Box, die zumeist aus einem Karton besteht, getrennt voneinander entsorgt werden.

Bei einer bevorzugten Ausführungsform der erfindungsgemäßen Vorrichtung ist vorgesehen, dass als das Sperrventil ein Magnetventil vorgesehen ist. Ein Vorteil dieser Wahl ist, dass es sich beim Magnetventil um ein kostengünstiges, einfach zu implementierendes Standardbauteil handeln kann. Besonders vorteilhaft sind die erzielbaren, sehr kurzen Schaltzeiten. Prinzipiell sind aber auch andere Sperrventile denkbar, beispielsweise pneumatische oder mechanische bzw. über Elektromotoren betätigte Ventile.

Wie oben geschildert, wird üblicherweise die Viskosität der zweiten Flüssigkeit im Vergleich zur Viskosität der ersten Flüssigkeit als im Wesentlichen konstant angenommen, wobei sich die gewünschten Mischungsverhältnisse mit der erfindungsgemäßen Vorrichtung sehr genau realisieren lassen. Um eine besonders genaue Einhaltung des gewünschten Mischungsverhältnisses zu erzielen, was bei manchen Anwendungen - z.B. im Bereich der Medizin - notwendig sein kann, ist es bei einer bevorzugten Ausführungsform der erfindungsgemäßen Vorrichtung vorgesehen, dass ein Temperatursensor zur Bestimmung der Temperatur der zweiten Flüssigkeit vorgesehen ist, wobei die Regel- und Steuereinheit mit dem Temperatursensor wirkverbunden ist. Die Wirkverbindung ist wiederum so zu verstehen, dass die Regel- und Steuereinheit Signale des Temperatursensors empfangen bzw. abfragen kann, wobei die Wirkverbindung drahtgebunden oder drahtlos (z.B. über WLAN oder Bluetooth) verwirklicht sein kann. Mittels der Temperaturinformation kann eine Temperaturabhängigkeit der zweiten Flüssigkeit berücksichtigt werden, beispielsweise indem Tabellen mit entsprechenden Viskositätsdaten (Viskosität von möglichen zweiten Flüssigkeiten, beispielsweise von Wasser oder Sodawasser, in Abhängigkeit von der Temperatur) in der Regel- und Steuereinheit bzw. in deren Speicher hinterlegt sind. Die Regel- und Steuereinheit kann dann für die jeweilige zweite Flüssigkeit anhand der ermittelten Temperatur und der Tabelle(n) die entsprechende Viskosität der zweiten Flüssigkeit wählen oder interpolieren, um die Fließgeschwindigkeit möglichst korrekt bestimmen zu können.

Vorzugsweise ist der Temperatursensor in der Zuleitung angeordnet, besonders bevorzugt im Bereich des Drucksensors.

Analog zum oben Gesagten ist erfindungsgemäß ein System vorgesehen, umfassend eine erfindungsgemäße Vorrichtung sowie die mindestens eine erste Flüssigkeit und die zweite Flüssigkeit, wobei die mindestens eine erste Flüssigkeit mindestens ein Getränkekonzentrat, insbesondere Sirup, ist und die zweite Flüssigkeit Wasser oder Sodawasser. Vorzugsweise ist dabei genau eine erste Flüssigkeit vorgesehen.

### KURZE BESCHREIBUNG DER FIGUREN

Die Erfindung wird nun anhand eines Ausführungsbeispiels näher erläutert. Die Zeichnung ist beispielhaft und soll den Erfindungsgedanken zwar darlegen, ihn aber keinesfalls einengen oder gar abschließend wiedergeben.

Dabei zeigt:
- Fig. 1: ein Fließschema einer Ausführungsform einer erfindungsgemäßen Vorrichtung

### WEGE ZUR AUSFÜHRUNG DER ERFINDUNG

In Fig. 1 ist ein Fließschema einer Ausführungsform einer erfindungsgemäßen Vorrichtung 1 dargestellt, die sich insbesondere zur Ausgabe eines Getränks 10 eignet, das aus einer ersten Flüssigkeit und einer zweiten Flüssigkeit zusammengemischt wird, wobei es sich bei der ersten Flüssigkeit um ein Getränkekonzentrat bzw. einen Sirup und bei der zweiten Flüssigkeit um Wasser oder Sodawasser handelt.

Der Sirup befindet sich in einem Behältnis, das durch eine Bag-in-Box 2 ausgebildet ist.

Das Wasser oder Sodawasser wird von einem Anschluss 11 bezogen, an den eine Zuleitung 3, bei der es sich um einen Schlauch 14 handeln kann, angeschlossen ist. Die Zuleitung 3 mündet in ein Sperrventil, das als Magnetventil 6 ausgeführt ist. Das Magnetventil 6 ist fluidisch, z.B. über einen weiteren Schlauch 14', mit einem Mischer verbunden, der im gezeigten Ausführungsbeispiel durch eine Auslauftülle 5 ausgebildet ist. Bei geöffnetem Magnetventil 6 kann entsprechend Wasser bzw. Sodawasser in die Auslauftülle 5 gelangen. Zur besseren Illustration deuten in Fig. 1 Pfeilspitzen die jeweilige Flussrichtung an.

Um den Sirup aus der Bag-in-Box 2 exakt dosierbar zu fördern, ist eine steuerbare Dosierpumpe vorgesehen, die im dargestellten Ausführungsbeispiel durch eine Schlauchpumpe 4 ausgebildet ist, welche wiederum z.B. über einen Schlauch 14" mit der Bag-in-Box 2 verbunden sein kann. Die Schlauchpumpe 4 ist weiters mit der Auslauftülle 5 verbunden, beispielsweise über einen weiteren Schlauch 14"'. Wenn die Schlauchpumpe 4 in einer Förderrichtung 9 betrieben wird, pumpt die Schlauchpumpe 4 Sirup aus der Bag-in-Box 2 in die Auslauftülle 5.

Die Schlauchpumpe 4 kann im dargestellten Ausführungsbeispiel aber auch gegen die Förderrichtung 9 betrieben werden, wodurch dann Sirup, insbesondere von der Auslauftülle 5 weg, wieder in Richtung bzw. in die Bag-in-Box 2 gepumpt wird. Um diesen Sachverhalt in Fig. 1 anzudeuten, sind in Fig. 1 die Schläuche 14", 14'" mit zwei entgegengesetzt orientierten Pfeilspitzen versehen.

Zur Messung des Drucks des Wassers bzw. Sodawassers in der Zuleitung 3 ist ein Drucksensor 7 vorgesehen, der dem Magnetventil 6 vorgeschaltet ist.

Die erfindungsgemäße Vorrichtung 1 umfasst weiters eine Regel- und Steuereinheit 8, welche mit der Schlauchpumpe 4, dem Drucksensor 7 und dem Magnetventil 6 wirkverbunden ist. Zur besseren Illustration sind in Fig. 1 Wirkverbindungen 15, 15', 15" eingezeichnet, wobei jedoch betont werden soll, dass diese in an sich bekannter Weise sowohl drahtgebunden als auch drahtlos verwirklicht sein können. Über die Wirkverbindung 15 kann die Regel- und Steuereinheit 8 zumindest Steuersignale an die Schlauchpumpe 4 senden. Über die Wirkverbindung 15' kann die Regel- und Steuereinheit 8 zumindest Steuersignale an das Magnetventil 6 senden. Über die Wirkverbindung 15" kann die Regel- und Steuereinheit 8 zumindest Daten vom Drucksensor 7 empfangen.

Im gezeigten Ausführungsbeispiel kann die Regel- und Steuereinheit 8 über die Wirkverbindung 15 außerdem auch Daten von der Schlauchpumpe 4 empfangen, insbesondere Informationen über eine Drehzahl eines elektrischen Antriebsmotors (nicht dargestellt) der Schlauchpumpe 4. Ebenso kann im dargestellten Ausführungsbeispiel die Regel- und Steuereinheit 8 über die Wirkverbindung 15" Daten an den Drucksensor 7 senden, um z.B. dessen Messbereich einzustellen. Das Senden von Daten betreffend den Zustand des Magnetventils 6 über die Wirkverbindung 15' ist im dargestellten Ausführungsbeispiel nicht notwendig, da das Magnetventil 6 grundsätzlich geschlossen ist und nur bei entsprechender Ansteuerung durch die Regel- und Steuereinheit 8 öffnet, sodass die Information über den aktuellen Zustand des Magnetventils 6 der Regel- und Steuereinheit 8 stets vorliegt.

Im dargestellten Ausführungsbeispiel ist eine Drucktaste 13 vorgesehen, die von einem Benutzer gedrückt werden kann, um zu signalisieren, dass die Ausgabe des Flüssigkeitsgemischs bzw. Getränks 10 beginnen soll, wobei die Ausgabe solange durchgeführt werden soll, solange der Benutzer die Drucktaste 13 gedrückt hält. D.h. wenn der Benutzer die Drucktaste 13 wieder auslässt, wird signalisiert, dass die Ausgabe beendet werden soll. Entsprechend ist in Fig. 1 zur Illustration eine Signalleitung 12 zwischen dem Druckknopf 13 und der Regel- und Steuereinheit 8 eingezeichnet, wobei die Signalleitung 12 drahtgebunden oder drahtlos verwirklicht sein kann. D.h. die Signalisierung der gewünschten Ausgabe bzw. der gewünschten Beendigung der Ausgabe an die Regel- und Steuereinheit 8 erfolgt über die Signalleitung 12.

Die Regel- und Steuereinheit 8 der erfindungsgemäßen Vorrichtung 1 ist nun dazu eingerichtet, bei (also unmittelbar nach) Signalisierung der Ausgabe des Getränks 10 bis zur Signalisierung der Beendigung der Ausgabe des Getränks 10
- das Magnetventil 6 zu öffnen und offen zu halten,
- mittels Messdaten des Drucksensors 7 eine Fließgeschwindigkeit der zweiten Flüssigkeit bzw. des Wassers oder Sodawassers zu errechnen
- und die Schlauchpumpe 4 so zu regeln, dass ein Mischungsverhältnis zwischen der ersten Flüssigkeit bzw. dem Sirup und der zweiten Flüssigkeit bzw. dem Wasser oder Sodawasser einem bestimmten Wert entspricht. Dieser Wert ist im dargestellten Ausführungsbeispiel in der Regel- und Steuereinheit 8 hinterlegt und vorgebbar, kann also bei Bedarf leicht geändert werden, insbesondere über eine entsprechende Software.

Da insbesondere im Falle von Wasser bzw. Sodawasser als zweite Flüssigkeit deren Viskosität als annähernd konstant angenommen werden kann, lässt sich aufgrund der bekannten geometrischen Verhältnisse in der Zuleitung 3 bzw. im Schlauch 14 sowie im Magnetventil 6 sowie im Schlauch 14' aus dem gemessenen Druck zuverlässig die Fließgeschwindigkeit des Wassers bzw. Sodawassers in die Auslauftülle 5 errechnen und damit natürlich auch unmittelbar auf das Volumen und/oder das Volumen pro Zeit bzw. die Durchflussrate des Wassers bzw. Sodawassers schließen.

Die Einstellung des Mischungsverhältnisses gelingt sodann sehr genau, da die Viskosität der ersten Flüssigkeit bzw. des Sirups praktisch keine Rolle spielt, weil durch die Regelung der Schlauchpumpe 4 stets exakt die gewünscht Menge an Sirup in die Auslauftülle 5 gefördert werden kann. Das Mischungsverhältnis stellt sich jedenfalls in einem Auffangbehältnis, insbesondere in einem Glas, ein, wenn dieses zunächst im leeren Zustand gewesen ist und mittels der erfindungsgemäßen Vorrichtung 1 das Flüssigkeitsgemisch bzw. Getränk 10 in das Auffangbehältnis ausgegeben worden ist. Typische Mischungsverhältnisse von Sirup:Wasser oder Sirup:Sodawasser liegen im Bereich von 1:10 bis 1:5.

Um zu verhindern, dass nach Beendigung der Ausgabe Sirup, der in der Auslauftülle 5 haften geblieben ist, aus der Auslauftülle 5 tropfen kann - wodurch der Sirup möglicherweise in das Auffangbehältnis gelangen und das Mischungsverhältnis im Auffangbehältnis verfälschen könnte -, ist es bei der in Fig. 1 gezeigten Ausführungsform der erfindungsgemäßen Vorrichtung 1 vorgesehen, dass die Regel- und Steuereinheit 8 dazu eingerichtet ist, bei der Signalisierung der Beendigung der Ausgabe des Getränks 10 die Schlauchpumpe 4 entgegen der Förderrichtung 9 zu betreiben, um den Sirup, der noch in der Auslauftülle 5 vorhanden ist, aus der Auslauftülle 5 zu saugen.

Um außerdem die Auslauftülle 5 nach jeder Ausgabe des Getränks 10 zu reinigen, ist es bei der in Fig. 1 gezeigten Ausführungsform der erfindungsgemäßen Vorrichtung 1 vorgesehen, dass die Regel- und Steuereinheit 8 dazu eingerichtet ist, bei der Signalisierung der Beendigung der Ausgabe des Getränks 10 das Magnetventil 6 erst nach einer Reinigungszeit zu schließen, um die Auslauftülle 5 mit dem Wasser bzw. Sodawasser zu spülen. Die Reinigungszeit ist dabei relativ kurz gehalten, typischerweise ca. 0,2 s, wodurch einerseits eine optimale Reinigung gewährleistet werden kann und andererseits eine nennenswerte Verfälschung des Mischungsverhältnisses im Auffangbehältnis vermieden wird. Vorzugsweise kann die Reinigungszeit von der Regel- und Steuereinheit 8 (durch entsprechende Programmierung bzw. Software), insbesondere bei der Regelung der Schlauchpumpe 4, berücksichtigt werden, um das Mischungsverhältnis konstant auf dem gewünschten Wert zu halten.

### BEZUGSZEICHENLISTE

- 1: Vorrichtung
- 2: Bag-in-Box
- 3: Zuleitung
- 4: Schlauchpumpe
- 5: Auslauftülle
- 6: Magnetventil
- 7: Drucksensor
- 8: Regel- und Steuereinheit
- 9: Förderrichtung
- 10: Getränk
- 11: Anschluss für Wasser oder Sodawasser
- 12: Signalleitung
- 13: Drucktaste
- 14, 14', 14", 14"': Schlauch
- 15, 15', 15": Wirkverbindung

## Patentansprüche

1. Vorrichtung (1) zur Ausgabe eines Getränks (10), die Vorrichtung (1) umfassend mindestens ein Behältnis (2) für mindestens eine erste Flüssigkeit, insbesondere für ein Getränkekonzentrat, und eine Zuleitung (3) für eine zweite Flüssigkeit, insbesondere für Wasser oder Sodawasser, **dadurch gekennzeichnet, dass** die Zuleitung (3) in ein steuerbares Sperrventil (6) mündet, wobei das Sperrventil (6) fluidisch mit einem Mischer (5) verbunden ist,
dass mindestens eine steuerbare Dosierpumpe (4) vorgesehen ist, die in einer Förderrichtung (9) betreibbar ist, um die erste Flüssigkeit aus dem Behältnis (2) in den Mischer (5) zu pumpen,
dass ein Drucksensor (7) zur Messung des Drucks der zweiten Flüssigkeit in der Zuleitung (3) vorgesehen ist, und dass eine Regel- und Steuereinheit (8) vorgesehen ist, die mit der Dosierpumpe (4), dem Drucksensor (7) und dem Sperrventil (6) wirkverbunden ist und die dazu eingerichtet ist, bei einer Signalisierung der Ausgabe des Getränks (10) bis zu einer Signalisierung der Beendigung der Ausgabe des Getränks (10)
- das Sperrventil (6) zu öffnen und offen zu halten,
- mittels Messdaten des Drucksensors (7) eine Fließgeschwindigkeit der zweiten Flüssigkeit zu errechnen
- und die Dosierpumpe (4) so zu regeln, dass ein Mischungsverhältnis zwischen der ersten Flüssigkeit und der zweiten Flüssigkeit einem bestimmten, vorzugsweise vorgebbaren, Wert entspricht.

2. Vorrichtung (1) nach Anspruch 1, **dadurch gekennzeichnet, dass** die Regel- und Steuereinheit (8) dazu eingerichtet ist, bei der Signalisierung der Beendigung der Ausgabe des Getränks (10) die mindestens eine Dosierpumpe (4) entgegen der Förderrichtung (9) zu betreiben, um die mindestens eine erste Flüssigkeit, die noch im Mischer (5) vorhanden ist, aus dem Mischer (5) zu saugen.

3. Vorrichtung (1) nach einem der Ansprüche 1 bis 2, **dadurch gekennzeichnet, dass** die Regel- und Steuereinheit (8) dazu eingerichtet ist, bei der Signalisierung der Beendigung der Ausgabe des Getränks (10) das Sperrventil (6) erst nach einer Reinigungszeit zu schließen, um den Mischer (5) mit der zweiten Flüssigkeit zu spülen.

4. Vorrichtung (1) nach Anspruch 3, **dadurch gekennzeichnet, dass** die Reinigungszeit in einem Bereich von 0,1 s bis 0,3 s ist.

5. Vorrichtung (1) nach einem der Ansprüche 1 bis 4, **dadurch gekennzeichnet, dass** die Regel- und Steuereinheit (8) dazu eingerichtet ist, die Drehzahl eines elektrischen Antriebsmotors der mindestens einen Dosierpumpe (4) durch Erfassung der Strommodulation des Antriebsmotors zu bestimmen.

6. Vorrichtung (1) nach einem der Ansprüche 1 bis 5, **dadurch gekennzeichnet, dass** als die mindestens eine Dosierpumpe mindestens eine Schlauchpumpe (4) vorgesehen ist.

7. Vorrichtung (1) nach einem der Ansprüche 1 bis 6, **dadurch gekennzeichnet, dass** als der Mischer eine Auslauftülle (5) vorgesehen ist.

8. Vorrichtung (1) nach einem der Ansprüche 1 bis 7, **dadurch gekennzeichnet, dass** als das mindestens eine Behältnis mindestens eine Bag-in-Box (2) vorgesehen ist.

9. Vorrichtung (1) nach einem der Ansprüche 1 bis 8, **dadurch gekennzeichnet, dass** als das Sperrventil ein Magnetventil (6) vorgesehen ist.

10. Vorrichtung (1) nach einem der Ansprüche 1 bis 9, **dadurch gekennzeichnet, dass** ein Temperatursensor zur Bestimmung der Temperatur der zweiten Flüssigkeit vorgesehen ist, wobei die Regel- und Steuereinheit (8) mit dem Temperatursensor wirkverbunden ist.

11. System umfassend eine Vorrichtung nach einem der Ansprüche 1 bis 10 sowie die mindestens eine erste Flüssigkeit und die zweite Flüssigkeit, wobei die mindestens eine erste Flüssigkeit mindestens ein Getränkekonzentrat, insbesondere Sirup, ist und die zweite Flüssigkeit Wasser oder Sodawasser.
